# EUROPÄISCHE PATENTSCHRIFT

(11) **EP 0 175 072 B1**
(45) Veröffentlichungstag und Bekanntmachung des Hinweises auf die Patenterteilung: **17.08.1988**
(21) Anmeldenummer: 85108032.5
(22) Anmeldetag: 28.06.1985
(51) Int. Cl.: B65H 54/80

(54) **Kannenstock**
Can coiler
Tête enrouleuse pour pot de filature

(30) Priorität: 18.09.1984 DE 3434228
(43) Veröffentlichungstag der Anmeldung: 26.03.1986
(73) Patentinhaber: ALBERT ROSINK, MASCHINENBAU NORDHORN, D-4460 Nordhorn (DE)
(72) Erfinder: Rosink, Albert, verstorben (DE)

(56) Entgegenhaltungen:
- CH-A- 629 455
- CH-A- 639 628
- DE-B- 2 260 131
- DE-B- 2 444 020
- DE-B- 2 801 010
- GB-A- 931 970

## Beschreibung

Die Erfindung bezieht sich auf einen Kannenstock mit kopfseitiger Lunteneintrittsöffnung, welche in einem Drehteller angeordnet und von Kalanderwalzen flankiert ist, deren Antrieb aus der Drehbewegung des Drehtellers im Kannenstock abgeleitet ist, wobei der Kalanderwalzen-Antrieb als Riementrieb gestaltet ist.

Ein Kannenstock dieser Art ist aus der DE-B-2 801 010 bekannt. Dort wird der Riemen über die Außenfläche eines zentral liegenden ortsfesten Riemenrades geführt. Zur Sicherung der Friktionsanlage sind besondere Kraftspeicher eingesetzt, die den endlosen Riemen strammziehen. Die entsprechende Zuordnung führt dazu, daß die restlichen Riemenscheiben, Kalanderwalzen etc. praktisch in der einen Drehtellerhälfte zusammenliegen. Das kann zu einer gewissen Unwucht Anlaß geben, so daß der gewünschte ruhige Lauf problematisch wird.

Aufgabe der Erfindung ist es, einen gattungsgemäßen Kannenstock in herstellungtechnisch einfacher, gebrauchsvorteilhafter Weise so auszubilden, daß bei ruhigem Lauf ein Friktionsantrieb erreicht wird, dessen Abgriff nicht vom Riemen selbst sondern in günstiger Weise mittelbar erfolgt.

Gelöst ist diese Aufgabe durch die im Anspruch 1 angegebene Erfindung.

Die Unteransprüche sind vorteilhafte Weiterbildungen des erfindungsgemäßen Kannenstocks.

Zufolge solcher Ausgestaltung ist ein gattungsgemäßer Kannenstock von erhöhtem Gebrauchswert erzielt :

Unter Nutzung der geräuscharmen Arbeitsweise eines entsprechenden Riementriebs erfolgt der Abgriff in für den Riementrieb selbst schonendster Weise sowie optimaler Gewichtsverteilung der gesamten riemenführenden Mechanik einfach durch Einsatz eines in Anlagestellung zu einer Innen-Ringfläche des Kannenstockkopfes verlagerbaren Reibrades. Letzteres greift die optimal längste ortsfeste Laufstrecke ab. Man ist in der Zuordnungsweise räumlich gesehen freier, da das Zentrum nicht wie beim Stand der Technik durch ein Riemenrad besetzt ist. Dieser Bereich kann vielmehr in günstiger Weise als Umlenkzone für den Riementrieb genutzt werden. Das Reibrad ist von der Riemenspannung in Anlagerichtung belastet. Das ermöglicht eine hohe Rotationsrate. d. h. Hochgeschwindigkeitsumlauf, ohne den Kontakt mit der Innenfläche zu verlieren. Sogar die Fliehkraft läßt sich mit nutzen. Es bedarf keiner besonderen Andrückmittel bzw. zusätzlicher Bauteile. Die Führungsausrichtung des Riemens selbst führt zu dem besagten Andrückeffekt in Richtung der Ringfläche. Eine in dieser Hinsicht besonders vorteilhafte, vor allem baulich einfache Lösung besteht darin, daß die Achse des Reibrades auf einem näher am Mittelpunkt des Drehtellers angelenkten, also exzentrisch gelagerten Lenker sitzt, der spitzwinklig zur Radialen des Drehtellers verläuft. Hierbei läßt sich sogar die Fliehkraft als zweite Komponente in Andrückrichtung nutzen. Die entsprechend spitzwinklige Ausrichtung zur Radialen schließt ein Überschlagen des Lenkers in Gegenrichtung völlig aus, dies auch zufolge der genutzten Riemenspannung in Anlagerichtung. Es liegt ein sicherer Schlepplauf vor. Bezüglich der den Riemen führenden Mittel wird in vorteilhafter Weise so vorgegangen, daß der Riemen des Riementriebs zusätzlich zu einer Riemenscheibe des Reibrades sechs weitere Umlenkscheiben umschlingt, von denen eine im Mittelpunkt des Drehteller, zwei in Umfangsnähe etwa auf der Verbindungsgeraden der drei restlichen Riemenscheiben sitzen, welch letztere auf parallel zur Tellerebene gelagerten Achsen angeordnet sind derart, daß zwei Riemenscheiben beiderseits der auf der einen Kalanderachse sitzenden Riemenscheibe liegen. Insgesamt ergibt sich so unter Nutzung des Tellerinnenraumes eine günstige, etwa gleichseitig dreipunktverteilte Umlenkung für den Riemen. Dabei erweist es sich zudem als günstig, daß die Kalanderwalzen dem Reibrad diametral gegenüberliegenden. Eine geschützte Unterbringung der Riementriebmittel läßt sich dadurch realisieren, daß der Drehteller topfförmig gestaltet ist. Eine gute Verdichtung der Lunte im Verein mit einer hochgradigen Glättung läßt sich mit einfachen Mitteln erreichen, wenn zwischen Topfboden und Kalanderwalzen ein Lunten-Führungsröhrchen vorgesehen ist, dessen Innenöffnung sich unterseitig in einen winkelförmig verlaufenden, als Auskehlung der Topfboden-Unterseite gestalteten Glättschlitz fortsetzt. Abstehende Fasern der Lunte sind vermieden. Die von Hause aus sperrige, relativ breite Lunte wird durch den Glättschlitz im Volumen deutlich reduziert. Es kommt zu einer zufriedenstellenden Kuchenbildung in der Kanne, zweckmäßig in Form einer ringförmig fortschreitenden wendelförmigen Ablage. Unter Nutzung der Fliehkraft läßt sich auch das Problem der Entstaubung einfachst lösen, indem der Drehteller im Bereich der Topfwand, nahe den Kalanderwalzen, mindestens eine auswärts gerichtete Staubausblasöffnung besitzt und im Deckel des topfförmigen Drehtellers, näher zur Mitte desselben hin, mindestens eine Lufteinlaßöffnung vorgesehen ist. Der anfallende Staub wird so fortwährend evakuiert ; es kommt nicht zu den Riemenlauf störenden Ablagerung an den treibenden bzw. führenden Elementen. Die Maschine arbeitet einwandfrei. Dabei ist es noch von Vorteil, daß die Staubausblasöffnung unterhalb der Ringfläche des Kannenstockkopfes mündet und sich in einen bis zur Kannenstock- Seitenwand reichenden Ausblaskanal fortsetzt. Das Entfernen der Staub- bzw. Flusenballen kann bei laufender Maschine durchgeführt werden und läßt sich leicht bewerkstelligen durch eine Staubentnahmeöffnung in der oberen Kanalwand.

Der Gegenstand der Erfindung ist nachstehend anhand eines zeichnerisch veranschaulichten Ausführungsbeispieles näher erläutert. Es zeigt :
Fig. 1 einen paarig angeordneten Kannenstock für Karden, Krempel oder Kämmaschinen, und zwar in perspektivischer Wiedergabe,
Fig. 2 einen Vertikalschnitt durch den Kannenstockkopf, und zwar in weitestgehend schematisierter Darstellung und partieller Wiedergabe,
Fig. 3 einen gleichen Schnitt, jedoch unter vorrangiger Aufnahme technischer Details,
Fig. 4 die Draufsicht auf den den Riementrieb aufnehmenden, topfförmigen Drehteller bei weggelassenem Deckel und wiederum in weitestgehend schematisierter Darstellung,
Fig. 5 den Luntenweg im Bereich der Kalanderwalzen,
Fig. 6 den Schnitt gemäß Linie VI-VI in Fig. 5,
Fig. 7 die Struktur der in der Kanne praktisch planetarisch abgelegten Lunte, und zwar in Draufsicht,
Fig. 8 die Draufsicht auf den rechten Kannenstock unter Verdeutlichung der Mittel zur Entstaubung des topfförmigen Drehtellers, wiederum stark schematisiert.

Dem paarig angeordneten Kannenstock für Karden, Krempel oder Kämmaschinen läuft eine Lunte L zu. Bezüglich der Lunte handelt es sich um ein Gespinst aus Baumwolle, Wolle oder synthetischen Fasern.

Die Lunte L tritt rollengeführt über Kopf durch eine Düse 1 hindurch in den Kannenstockkopf 10 ein. Die vertikal ausgerichtete Düse 1 erstreckt sich im Randbereich eines topfförmigen Drehtellers 11. Der eingangsseitige Bereich der Düse erweitert sich trichterförmig. Der Düsenmund reicht bis tief in den Zwickel zweier Kalanderwalzen 16, welche die Lunte einziehen und dazu in der aus Fig. 5 ersichtlichen Pfeilrichtung synchron angetrieben sind.

Unterhalb der beiden Kalanderwalzen 16 wird die eingeführte Lunte L durch die Innenöffnung eines kleinen Führungsröhrchen 9 hindurch zunächst in vertikaler Richtung nach unten geschoben. Das Führungsröhrchen 9 erstreckt sich ebenfalls bis tief in den zwickelartigen

Bereich zwischen den Kalanderwalzen 16 und dem Topfboden 11' des Drehtellers. In Anpassung an die zylindrische Kalanderwalzen-Kontur ist das obere Ende des Führungsröhrchens entsprechend ausgekehlt (vergl. Fig. 2).

Die Innenöffnung des Röhrchens setzt sich im wesentlichen querschnittsgleich bzw. etwas durchmessergrößer durch den Topfboden 11' des Drehtellers 11 hindurch fort, um in einen winkelförmig abgehenden, eine Auskehlung bildenden Glättschlitz 17 überzugehen. Letzterer ist als zur Topfboden-Unterseite hin, also zur Kannenseite hin offene Auskehlung gestaltet. Der richtungsmäßig ein Nachschleppen bringende Glättschlitz verdichtet die Lunte, d. h. sie wird in ihrem Volumen verkleinert und geglättet. Der Glättschlitz läuft unter kontinuierlicher Verringerung seiner Tiefe auf der Unterseite des Topfbodens 11 schließlich aus, d. h. er keilt aus. Bei den bisherigen Luntenführungen unterhalb der Kalanderwalzen wurde die Lunte voluminös weitergeleitet und durch einen großen Trichterauslauf abgelegt. Die große Bohrung in einem dafür vorgesehenen Drehtrichter verursachte beim Pressen nicht selten eine Beschädigung der Lunte. Jetzt wird die Lunte L beim Pressen der abgelegten Ablagen schonend durch den Glättschlitz 17 gezogen und als Kuchen in der Kanne in der aus Fig. 7 ersichtlichen Weise in einem wendelförmigen Ringstrang abgelegt. Erreicht wird diese Ablageart durch den exzentrischen Luntenaustritt an der Unterseite des Drehtellers 11 und dadurch, daß die Kanne selbst rotierend angetrieben ist. Die Kanne sitzt dazu auf einer im Sockelbereich des Kannenstockes K gelagerten, in der horizontalen Ebene rotierenden Drehscheibe. Deren Getriebe versetzt über eine Antriebsscheibe 23 den im Kannenstockkopf 10 gelagerten Drehteller 11 in Rotation. Dessen Vertikalachse liegt exzentrisch zur Kannenachse. Als Antriebsmittel dient ein Riemen 24. Letzterer überläuft einen Lagerring 25 des Drehtellerlagers. Der Lagerring geht von einem Ringflansch 26 aus. Letzterer sitzt peripher an der Topfwand 11" des Drehtellers 11.

Der Antrieb der Kalanderwalzen 16 ist aus der Drehbewegung des Drehtellers 11 abgeleitet. Realisiert ist dieser Antrieb als Riementrieb. Die ihn bildenden Elemente sind einschl. der Kalanderwalzen 16 im Topfraum des Drehtellers, der noch von einem Deckel 26 überfangen ist, geschützt untergebracht.

Der Abgriff der Drehbewegung erfolgt über ein Reibrad 13. Letzteres wälzt sich an der Ringfläche 18' eines ortsfest im Kannenstockkopf 10 angeordneten Ringkörpers 18 ab. Diese innenseitige Ringfläche 18' erstreckt sich konzentrisch zum sich von oben her in die Ringhöhlung erstreckenden Drehtellers 11. Zum freien Durchtritt des Reibrades 13 weist die Topfwand 11" des Drehtellers 11 im Bereich des Ringkörpers 18 eine fensterartige Durchbrechung 27 auf. Der die zylindrische Mantelfläche der Topfwand 11" etwas überragende Umfangsbereich des Reibrades 13 kann so in die berührungsgerechte Anlagestellung verlagert bzw. nachgestellt werden. Die eigentliche Lauffläche des Reibrades 13 wird von einem Gummi- oder Kunststoffkörper gebildet. Dieser ist auf eine hutförmige Felge 28 des Reibrades 13 von oben her aufgesteckt und durch einen nachgeschobenen Schlußring 29 über beide Teile verbindende, den Gummikörper durchsetzende Schrauben 30 gesichert.

Die der Ringfläche 18' des Ringkörpers 18 gegenüberliegende Ringaußenfläche 18" nimmt ein Drahtringlager 31 auf, über welches der Drehteller 11 mittels des Lagerringes 25 seine Lagerung im Kannenstockkopf 10 erhält.

Das Reibrad 13 ist von der Riemenspannung in Anlagerichtung belastet. Dazu ist der Riemenlauf entsprechend ausgerichtet (vergl. Fig. 4). Wie ersichtlich, sitzt das Reibrad 13 zudem auf dem freien Ende eines exzentrisch gelagerten Lenkers 14. Letzterer schwenkt um eine Achse 19. Die Achse 19 geht vom Topfboden 11' aus, in welchem sie festgelegt ist. Die das Reibrad tragende Schwenkachse trägt das Bezugszeichen 32. Sie ist nach oben verlängert zur Anbringung der die Drehung des Reibrades 13 an dem Treibriemen 5 weitergebenden Riemenscheibe 6. Letztere ist mittels Schrauben 33 am Radkörper (Felge 28) des Reibrades 13 gehaltert. Durch die Hutform der Felge 28 ist Platz gewonnen für die in den nach unten hin offenen Topfraum hineinreichende Lenkerachse 19.

Der Lenker 14 erstreckt sich spitzwinklig (Winkel Alpha von 20°) zur Radialen R des Drehtellers 11. Dies bietet eine zusätzliche Sicherheit in Bezug auf die Reibradanlage. Hinzu kommt eine aus der Fliehkraft resultierende Andrückkomponente in Richtung des Pfeiles Fz. Die aus der Riemenspannung gewonnene Komponente ist durch Fr bezeichnet (vergl. Fig. 4).

Zusätzlich zur Riemenscheibe 6 des Reibrades 13 umfaßt der Riementrieb sechs weitere Umlenk-Riemenscheiben. Eine davon -sie ist mit 4 bezeichnet- erstreckt sich im Mittelpunkt M des Drehtellers 11. Zwei sind, wie auch die Riemenscheibe 6 in Umfangsnähe des Drehtellers angeordnet. Sie liegen leicht versetzt außerhalb der in Fig. 4 eingezeichneten Diametralen D-D, und zwar auf der der Reibrad 13 abgewandten Seite desselben. Diese beiden im Durchmesser gleichen Riemenscheiben sind mit 3 bezeichnet. In der auf kürzestem Wege verbundenen kalanderwalzenseitigen Tangenten dieser beiden Riemenscheiben 3, also auf der Verbindungsgeraden z-z liegen die drei restlichen Riemenscheiben 34, 34 und 12, die auf parallel zur Drehtellerebene liegenden Achsen angeordnet sind derart, daß zwei Riemenscheiben 34, 34 beiderseits der auf der einen Kalanderachse 16' sitzende Riemenscheibe 12 liegen. Die Achsen der so um 90°, also in die Vertikale gekippten Scheiben 12, 34, 34 liegen gemäß Fig. 2 auf einer gemeinsamen Höhenebene. Es kommt so zu einer V-förmigen Einfaltung des dortigen Riemenabschnitts und optimalen schlupffreien Führung des Flachriemens 5. Zur Vergrößerung dieser Einfaltung liegt die Riemenscheibe 12 gemäß Fig. 3 sogar noch etwas tiefer.

Die entsprechende Verdrehung des Flachriemens um 90° läßt sich aus den Fig. 2 und 4 gut erkennen.

Nahe der Kalanderwalzen 16 weist die Topfwand 11' des Drehtellers 11 mindestens eine auswärts gerichtete Staubausblasöffnung 8 auf. Es handelt sich um einen kurzen im Übergangsbereich von Topfboden 11' zu Topfwand 11" liegenden, im Winkel von ca. 45° schräg nach unten und außen abfallenden Schlitz. Der in diesem Bereich anfallende Staub oder sonstige Partikel werden so auf kürzestem Wege über diese eine natürliche Fangzone bildenden Innenecke evakuiert, und zwar einfach unter Nutzung der Fliehkraft. In unmittelbarer Nähe der Düse 1 und der Kalanderwalzen 16 weist der Deckel 26 des topfförmigen Drehtellers 11 etwas näher zur Mitte desselben hin eine Lufteinlaßöffnung 2 auf. Auch diese ist in Art eines kurzen Schlitzes gestaltet. So ist vermieden, daß Staubpartikel, Fasern etc. in den Bereich des Riementriebs gelangen.

Wie Fig. 2 entnehmbar, mündet die Staubausblasöffnung 8 unterhalb der Ringfläche 18 des Kannenstockkopfes 10. Dieser horizontale Durchtrittsspalt unterhalb des Ringkörpers 18 trägt das Bezugszeichen 181/1. Er ist zufolge kurzer Unterbrechung eines diesen Ringkörper tragenden Steges 15', welcher Steg dem Boden 15 des Kannenstockkopfes gleich angeformt sein kann.

Der Durchtrittsspalt 181/1 setzt sich sodann in einen in Richtung der Kannenstockseitenwand weisenden Ausblaskanal 36 fort. Dessen obere Kanalwand läßt eine Staubentnahmeöffnung 21 frei. Letztere kann deckelverschlossen sein.

Die Funktion ist, kurz zusammengefaßt, wie folgt : Über einen nicht näher dargestellten Antriebsgetriebe wird die im Bereich des Kannenstockkopfes 10 liegende Schneckenwelle 37 in Rotation versetzt. Über ein in diese eingreifendes Schneckenrad 38, und ein axial anschließendes Stirnrad 38' wird eine vertikale Spindel 39 in Drehung versetzt, die über eine Scheibe und einen Riementrieb die bodenseitig des Kannenstockes zentral angeordnete, die Kanne aufnehmende Drehscheibe in Rotation versetzt. Über die gleiche Schneckenwelle 37 erfolgt über einen Kegelrad-Winkeltrieb der Antrieb der Antriebsscheibe 23, welche den Drehteller 11 in Rotation versetzt. Dessen Umlaufrichtung ist durch Pfeil x in Fig. 4 kenntlich gemacht. Das unter Spannung zufolge Riemenzug und Fliehkraft an der Ringfläche 18' anliegende Reibrad 13 rollt sich in Pfeilrichtung y ab und überträgt somit die benötigte Drehzahl mittels der Riemenscheibe 6 auf den Flachriemen 5, welcher, über die sechs weiteren Umlenkscheiben, schließlich die Kalanderwalzen 16 in der aus Fig. 3 ersichtlichen Pfeilrichtung in Drehung versetzt.

Die zulaufende Lunte L wird durch die Düse 1 eingezogen, hier und im nachfolgenden Walzenbereich stark komprimiert. Von dort wird sie durch das Führungsröhrchen 9 geschoben, um über den Glättschlitz 17 in den Kannenraum einzutreten. Der anfallende Staub verläßt den Kalanderwalzenbereich fliehkraftunterstützt durch die Staubausblasöffnung 8, um schließlich in den Ausblaskanal 36 zu gelangen. Dort kann er über die Öffnung 21 ausgebracht, oder über eine öfter in der Kannenstock-Seitenwand gleich ausgeblasen werden.

## Patentansprüche

1. Kannenstock mit kopfseitiger Lunteneintrittsöffnung, welche in einem Drehteller (11) angeordnet und von Kalanderwalzen (16) flankiert ist, deren Antrieb aus der Drehbewegung des Drehtellers im Kannenstock abgeleitet ist, wobei der Kalanderwalzen-Antrieb als Riementrieb gestaltet ist, gekennzeichnet durch ein in Anlagestellung zu einer Innen-Ringfläche (18') des Kannenstockkopfes (10) verlagerbares Reibrad (13), welches von der Riemenspannung in Anlagerichtung belastet ist und auf dessen Achse eine der Riemenscheiben sitzt.

2. Kannenstock nach Anspruch 1, dadurch gekennzeichnet. daß die Achse (32) des Reibrades (13) auf einem näher am Mittelpunkt (M) des Drehtellers (11) angelenkten Lenker (14) sitzt, der spitzwinklig (Winkel Alpha) zur Radialen (R) des Drehtellers (11) verläuft.

3. Kannenstock nach einem oder mehreren der vorhergehenden Ansprüche, dadurch gekennzeichnet, daß der Riemen (5) des Riementriebes zusätzlich zu einer Riemenscheibe (6) des Reibrades (13) sechs weitere Umlenk-Riemenscheiben (3, 3, 4, 12, 34, 34) umschlingt, von denen eine (4) im Mittelpunkt (M) des Drehtellers (11) zwei (3, 3) in Umfangsnähe etwa auf der Verbindungsgeraden (z-z) der drei restlichen Riemenscheiben (12, 34, 34) sitzen, welche auf parallel zur Drehtellerebene gelagerten Achsen angeordnet sind derart, daß zwei Riemenscheiben (34, 34) beiderseits der auf der einen Kalanderachse (16') sitzenden Riemenscheibe (12) liegen.

4. Kannenstock nach einem oder mehreren der vorhergehenden Ansprüche, dadurch gekennzeichnet, daß die Kalanderwalzen (16) im Reibrad (13) diametral gegenüberliegen (in Verlängerung der Radialen R).

5. Kannenstock nach einem oder mehreren der vorhergehenden Ansprüche, dadurch gekennzeichnet, daß der Drehteller (11) topfförmig gestaltet ist.

6. Kannenstock nach einem oder mehreren der vorhergehenden Ansprüche, dadurch gekennzeichnet, daß zwischen Topfboden (11') des Drehtellers (11) und Kalanderwalzen (16) ein Lunten-Führungsröhrchen (9) vorgesehen ist, dessen Innenöffnung sich unterseitig in einen winkelförmig verlaufenden, als Auskehlung der Topfboden-Unterseite gestalteten Glättschlitz (17) fortsetzt.

7. Kannenstock nach einem oder mehreren der vorhergehenden Ansprüche, dadurch gekennzeichnet, daß der Drehteller (11) im Bereich der Topfwand (11"), nahe den Kalanderwalzen (16), mindestens eine auswärts gerichtete Staubausblasöffnung (8) besitzt und im Deckel (26) des Drehtellers (11), näher zur Mitte desselben hin, mindestens eine Lufteinlaßöffnung (2) vorgesehen ist (Fig. 2).

8. Kannenstock nach einem oder mehreren der vorhergehenden Ansprüche, dadurch gekennzeichnet, daß die Staubausblasöffnung (8) unterhalb der Ringfläche (8') des Kannenstockkopfes (10) mündet und sich in einen bis zur Kannenstockseitenwand reichenden Ausblaskanal (36) fortsetzt.

9. Kannenstock nach einem oder mehreren der vorhergehenden Ansprüche, gekennzeichnet durch eine Staubentnahmeöffnung (21) in der oberen Ausblaskanalwand.

## Claims

1. Can holder having a head-side sliver inlet opening which is arranged in a rotary dish (11) and is flanked by calender rolls (16) whose drive is derived from the rotary movement of the rotary dish in the can holder, the calender roll drive being designed as a belt drive, characterized by a friction wheel (13) which can be displaced to a contact position with respect to an inner annular surface (18') of the can holder head (10), is loaded in the contact direction by the belt tension and on whose axle one of the belt pulleys is seated.

2. Can holder according to Claim 1, characterized in that the axle (32) of the friction wheel (13) is seated on a guide (14) which is articulated nearer to the centre point (M) of the rotary dish (11) and extends at an acute angle (angle alpha) to the radial line (R) of the rotary dish (11).

3. Can holder according to one or more of the preceding claims, characterized in that the belt (5) of the belt drive, in addition to a belt pulley (6) of the friction wheel (13), passes round six further deflection pulleys (3, 3, 4, 12, 34, 34), of which one (4) is seated at the centre point (M) of the rotary dish (11), two (3, 3) are seated in the region of the periphery approximately on the straight line (z-z) joining the three remaining belt pulleys (12, 34, 34) which are arranged on axles mounted parallel to the plane of the rotary dish such that two belt pulleys (34, 34) are located on either side of the belt pulley (12) seated on one calender axle (16').

4. Can holder according to one or more of the preceding claims, characterized in that the calender rolls (16) lie diametrically opposite in (sic) the friction wheel (13) (as an extension of the radial line R).

5. Can holder according to one or more of the preceding claims, characterized in that the rotary dish (11) is pot-shaped.

6. Can holder according to one or more of the preceding claims, characterized in that a sliver guide tube (9) is provided between pot base (11') of the rotary dish (11) and calender rolls (16), the inner opening of said guide tube continuing into a smoothing slot (17) which extends angularly at the bottom and is designed as a groove in the underside of the pot base.

7. Can holder according to one or more of the preceding claims, characterized in that the rotary dish (11) has at least one outward-directed dust blow-out opening (8) in the region of the pot wall (11"), near to the calender rolls (16), and in that at least one air inlet opening (2) is provided in the lid (26) of the rotary dish (11), nearer to the centre of the latter (Fig. 2).

8. Can holder according to one or more of the preceding claims, characterized in that the dust blow-out opening (8) opens out below the annular surface (8') of the can holder head (10) and continues into a blow-out channel (36) extending as far as the side wall of the can holder.

9. Can holder according to one or more of the preceding claims, characterized by a dust removal opening (21) in the upper wall of the blow-out channel.

## Revendications

1. Ensemble de pot de filature comportant une entrée de mèche du côté de la tête, dans lequel le pot est disposé dans un plateau tournant (11) et est flanqué de rouleaux de calandrage (16) dont l'entraînement provient du mouvement rotatif du plateau tournant, l'entraînement des rouleaux de calandrage étant assuré par un système d'entraînement à courroie, caractérisé par une roue de friction (13) qui peut être amenée en position d'appui contre une surface intérieure (18') du pot (10), ladite roue de friction étant sollicitée dans le sens d'appui par l'effet de la tension de la courroie, cependant que son axe porte l'une des poulies.

2. Ensemble selon la revendication 1, caractérisé en ce que l'axe (32) de la roue de friction (13) est monté sur un bras (14) monté en pivotement près du centre (M) du plateau tournant (11) et formant un angle aigu (angle alpha) avec la direction radiale (R) du plateau tournant (11).

3. Ensemble selon une ou plusieurs des revendications précédentes, caractérisé en ce que la courroie d'entraînement (5) entoure, en plus de la poulie (6) de la roue de friction (13), six autres poulies de renvoi (3, 3, 4, 12, 34, 34) dont une (4) est montée au centre (M) du plateau tournant (11), deux (3, 3) sont montées à proximité de la périphérie, approximativement sur la droite (z-z) qui relie les trois poulies restantes (12, 34, 34) qui sont disposées sur des axes parallèles au plan du plateau tournant, de façon telle que deux poulies (34, 34) soient situées de part et d'autre des poulies (12) montées sur un des axes (16') des rouleaux de calandrage.

4. Ensemble selon une ou plusieurs des revendications précédentes, caractérisé en ce que les rouleaux de calandrage (16) sont disposés de façon diamétralement opposés à la roue de friction (13) (dans le prolongement de la ligne radiale R).

5. Ensemble selon une ou plusieurs des revendications précédentes, caractérisé en ce que le plateau tournant (11) présente une forme de boisseau.

6. Ensemble selon une ou plusieurs des revendications précédentes, caractérisé en ce qu'entre le fond (11') du plateau tournant (11) et les rouleaux de calandrage (16) il est prévu un tube (9) de guide-mèche (9), dont l'ouverture intérieure se prolonge, en bas, par une fente de lissage (17) formée par un évidement de la face inférieure du fond dudit plateau.

7. Ensemble selon une ou plusieurs des revendications précédentes, caractérisé par le fait que le plateau tournant (11) possède dans la zone de la paroi du pot (11') à proximité des rouleaux de calandrage (16), au moins une ouverture de soufflage de poussière (8) dirigée vers l'extérieur et en ce que, dans le couvercle (26) du plateau tournant (11), plus près du centre de ce dernier, on prévoit au moins une ouverture d'arrivée d'air (2). (figure 2).

8. Ensemble selon une ou plusieurs des revendications précédentes, caractérisé en ce que l'ouverture de soufflage de poussière (8) débouche au-dessous de la surface annulaire (8') du pot (10) et se prolonge par un canal de soufflage (36) qui s'étend jusqu'à la paroi latérale du pot.

9. Ensemble selon une ou plusieurs des revendications précédentes, caractérisé par une ouverture d'évacuation de poussière (21) ménagée dans la paroi supérieure du canal de soufflage de poussière.
